# FASCICULE DE BREVET EUROPEEN

(11) **EP 3 671 038 B1**
(45) Date de publication et mention de la délivrance du brevet: **28.07.2021**
(21) Numéro de dépôt: 18306820.4
(22) Date de dépôt: 21.12.2018
(51) Int. Cl.: F23D 14/32, F23N 1/02, F23K 5/00

(54) **ENSEMBLE ET PROCÉDÉ POUR L'INJECTION D'UN AGENT DE COMBUSTION GAZEUX**
ANORDNUNG UND VERFAHREN FÜR DIE INJEKTION VON GASFÖRMIGEM BRENNMITTEL
ASSEMBLY AND METHOD FOR THE INJECTION OF A GASEOUS COMBUSTION AGENT

(43) Date de publication de la demande: 24.06.2020
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: JUMA, Sarah, 78350 LES LOGES EN JOSAS (FR); PAUBEL, Xavier, 78350 LES LOGES EN JOSAS (FR); CAUMONT-PRIM, Chloe, 78350 LES LOGES EN JOSAS (FR); GRAND, Benoit, 78350 LES LOGES EN JOSAS (FR); SENECHAL, Jean-Baptiste, 78350 LES LOGES EN JOSAS (FR)
(74) Mandataire: Air Liquide

(56) Documents cités:
- EP-A1- 2 143 999
- EP-A1- 3 366 994
- EP-A2- 0 763 692
- US-A1- 2016 161 117

## Description

La présente invention concerne un ensemble pour l'injection d'un agent de combustion gazeux dans une zone de combustion, un brûleur comportant un tel ensemble et l'utilisation d'un tel ensemble/brûleur dans un procédé de combustion.

Dans les procédés industriels de combustion, par exemple afin de transformer une charge (four de fusion, de réchauffage, de recyclage, etc.), on recherche certaines caractéristiques de flamme, en particulier une forme et une longueur de flamme adaptée à l'enceinte de combustion et/ou à la charge que l'on souhaite chauffer, afin d'obtenir un profil de transfert thermique déterminé et d'optimiser la qualité de la production et la durée de vie des équipements.

Les caractéristiques de flamme sont notamment déterminées par la nature des agents de combustion (combustible et comburant) et la façon dont ils sont introduits dans la zone de combustion (débits, vitesses, répartition dans l'espace, etc.).

Ainsi, de EP-A-0763692 un brûleur est connu qui comporte un premier passage intérieur d'amenée de comburant riche en oxygène (au moins 80% de O₂), un passage intermédiaire d'amenée de combustible entourant extérieurement le premier passage d'amenée de comburant et un deuxième passage extérieur d'amenée de comburant entourant extérieurement le passage d'amenée de combustible. Selon EP-A-0763692, le brûleur comporte un moyen pour faire varier le débit de comburant injecté à travers le premier passage intérieur ce qui permet de contrôler une caractéristique de la flamme telle que la longueur de flamme et la luminosité.

De manière analogue, il est connu de EP-A-1016825 d'utiliser un brûleur comportant un premier passage intérieur d'amenée de comburant, un passage intermédiaire d'amenée de combustible entourant extérieurement le premier passage d'amenée de comburant et un deuxième passage extérieur d'amenée de comburant entourant extérieurement le passage d'amenée de combustible pour le chauffage d'un canal de transfert de verre fondu lors de l'élaboration de verre et de régler la longueur de flamme générée au moyen dudit brûleur en modifiant la proportion du débit total de comburant passant par le premier passage d'amenée de comburant.

Les brûleurs mentionnés ci-dessus sont des brûleurs avec injection concentrique et adjacente de combustible et comburant générant une flamme de section essentiellement circulaire.

D'autres brûleurs génèrent des flammes dites « flammes plates » et/ou injectent au moins une partie du comburant à une distance de l'injection du combustible, voire injectent au moins une partie du combustible à une distance de l'injection du comburant.

Ainsi EP-A-2143999 décrit un brûleur comprenant :
- au moins deux passages de combustible gazeux ;
- au moins un passage d'oxydant et
- au moins une surface de sortie dans laquelle le au moins un passage de combustible gazeux ou le au moins un passage d'oxydant se terminent.

Ce brûleur connu comprend également :
- des moyens aptes à fournir un débit d'oxydant, ainsi que des moyens pour l'injection dudit débit d'oxydant dans le au moins un passage d'oxydant et
- des moyens aptes à fournir au moins un débit de combustible gazeux, ainsi que des moyens pour l'injection de ce débit de combustible gazeux dans les au moins deux passages de combustible gazeux,
ceci afin de générer au moins un jet d'oxydant et au moins deux jets de combustible gazeux qui se rencontrent dans une zone de combustion en aval du brûleur.

Suivant EP-A-2143999, les au moins deux passages de combustible gazeux comportent chacun un passage intérieur et un passage extérieur coaxial.

Un moyen de contrôle d'écoulement de combustible gazeux régule le débit de combustible gazeux à travers respectivement les passages intérieurs et les passages extérieurs au moyen d'un distributeur de combustible gazeux.

Ceci permet de contrôler à la fois le profil de transfert thermique et la longueur de flamme.

S'il est ainsi connu qu'il est possible de modifier certaines caractéristiques, et notamment la longueur de la flamme générée en ajustant la répartition du débit de combustible ou de comburant sur plusieurs passages/injecteurs concentriques, les brûleurs connus ne comportent aucun moyen de rétroaction permettant d'ajuster le fonctionnement du brûleur et donc la caractéristique visée de la flamme en temps réel.

Il a maintenant, de manière surprenante, été découvert qu'il est possible de réaliser un tel système de rétroaction sur la base d'une pression détectée de l'agent de combustion gazeux avant sa répartition.

La présente invention concerne un ensemble pour l'injection, dans une zone de combustion, d'un agent gazeux de combustion choisi parmi les combustibles gazeux et les comburants gazeux. L'ensemble comporte une chambre et l'agent est introduit dans l'ensemble par une entrée de cette chambre.

L'ensemble comporte au moins un injecteur primaire pour le transport d'un débit primaire de l'agent de la chambre vers la zone de combustion et pour l'injection dudit débit primaire dans la zone de combustion. A cette fin, le au moins un injecteur primaire est fluidiquement relié à la chambre au moyen d'au moins un passage dit passage primaire.

L'ensemble comporte aussi au moins un injecteur secondaire pour le transport d'un débit secondaire de l'agent de la chambre vers la zone de combustion et pour l'injection dudit débit secondaire dans la zone de combustion. Le au moins un injecteur secondaire est à son tour fluidiquement relié à la chambre au moyen d'au moins un passage dit passage secondaire. Le au moins un passage secondaire présente une section d'écoulement réglable.

Un système de réglage, par exemple sous la forme d'une vanne, permet de régler cette section d'écoulement du au moins un passage secondaire.

L'ensemble comporte aussi un détecteur de pression pour la détection d'une pression ou d'une variation de pression gazeuse dans la chambre ainsi qu'un système de contrôle relié au détecteur de pression.

Le système de contrôle est également relié à un système de réglage et contrôle ledit système de réglage, de manière à ce que la section d'écoulement du au moins un passage secondaire de l'ensemble est régulée en fonction de la pression ou de la variation de pression détectée par le détecteur de pression de l'ensemble.

Suivant une forme de réalisation, le système de contrôle, qui peut être un système de contrôle analogue ou digital, est adapté pour piloter le système de réglage de manière à ce que la pression gazeuse dans la chambre se situe dans une zone de pression prédéterminée par le réglage de la section d'écoulement du au moins un passage secondaire.

Suivant encore une forme de réalisation, le système de contrôle est adapté pour piloter le système de réglage de manière à ce que la pression gazeuse dans la chambre corresponde à une valeur prédéterminée par le réglage de la section d'écoulement du au moins un passage secondaire.

Il est à noter que la zone ou plage de pression prédéterminée peut être constante dans le temps, mais qu'elle peut également varier dans le temps, par exemple :
- en fonction des étapes du procédé, tel que par exemple, un procédé de fusion ou un procédé de réchauffage, dans lequel l'ensemble est utilisé, procédé qui peut être cyclique ou non-cyclique,
- en fonction de la puissance requise dans la zone de combustion ou
- en fonction d'un paramètre de rétroaction (feedback) autre que la pression dans la chambre de l'ensemble.

Les remarques ci-dessus s'appliquent également à la valeur prédéterminée de la pression gazeuse. Comme indiqué ci-dessus, le système de contrôle de l'ensemble peut être un système analogue ou digital. Il peut être mécanique, par exemple pneumatique ou hydraulique. De préférence, le système de contrôle est digital. Suivant une forme de réalisation préférée, le système de contrôle est programmable. Dans ce cas, pour la mise en œuvre de l'ensemble d'injection suivant l'invention, le système de contrôle est programmé de manière à piloter le système de réglage de manière à actionner le système de réglage en fonction de la pression ou de la variation de pression détectée par le détecteur de pression. La pression gazeuse ou la variation de pression gazeuse détectée par le détecteur de pression est alors transmise vers le système de contrôle programmable : par exemple au moyen d'une connexion câblée ou par une connexion sans fil.

Le système de réglage peut comporter différents moyens pour le réglage de la section d'écoulement du au moins un passage secondaire, tels qu'une ou plusieurs vannes ajustables positionnée(s) dans le au moins un passage secondaire entre la chambre et le au moins un injecteur secondaire, ou le mouvement d'un élément mécanique faisant office d'obturateur du au moins un passage secondaire, ce mouvement étant généré par exemple par translation, par rotation (vissage) ou par déformation d'un élément mécanique lié à l'obturateur ou encore par modification de l'état magnétique d'un élément métallique.

Suivant une forme de réalisation simple et fiable, le système de réglage est muni d'au moins un obturateur apte à régler la section d'écoulement du au moins un passage secondaire en l'obturant au moins partiellement.

Un tel système de réglage peut notamment prendre la forme suivante. Le au moins un passage secondaire reliant le au moins un injecteur secondaire fluidiquement à la chambre présente une surface interne en forme d'entonnoir et le système de réglage comporte un obturateur ayant une surface externe correspondante et pouvant être déplacé le long de l'axe longitudinal du passage secondaire. Quand l'obturateur est ainsi déplacé le long dudit axe longitudinal, la surface externe de l'obturateur se rapproche ou s'éloigne de la surface interne du passage secondaire et la section d'écoulement dudit passage s'en trouve réduite, respectivement agrandie.

Il est également à noter qu'il peut être avantageux de concevoir le système de réglage de manière à ce que la section d'écoulement du au moins un passage secondaire n'est jamais entièrement fermée. En effet, afin d'assurer un refroidissement suffisant du au moins un injecteur secondaire et/ou d'éviter le bouchage du au moins un injecteur secondaire (par exemple à cause de dépôts de substances condensables présentes dans l'atmosphère de la zone de combustion ou la formation de suie issue de la surchauffe du combustible gazeux en contact au moins un injecteur secondaire) un écoulement gazeux minimal à travers le au moins un injecteur secondaire peut être nécessaire. Il est toutefois également envisageable d'assurer un tel écoulement gazeux minimal par des moyens autres que le système de réglage défini ci-dessus comme par exemple des passages fluides court-circuitant l'obturateur et de taille réduite afin de simplement assurer ce débit minimum.

Les ensembles sont typiquement réalisés en métal, les injecteurs ou au moins les extrémités aval (extrémités d'injection) étant souvent avantageusement réalisés en des métaux à haute résistance à la chaleur et à l'oxydation, tels que les alliages d'aciers austénitiques nickel-chrome de type Inconel® ou des alliages sans nickel de type Kanthal ®.

L'ensemble suivant l'invention peut plus particulièrement comporter au moins un couple d'un injecteur primaire avec un injecteur secondaire, couple dans lequel l'un de l'injecteur primaire et l'injecteur secondaire entoure l'autre de l'injecteur primaire et l'injecteur secondaire. L'injecteur primaire peut ainsi entourer l'injecteur secondaire ou l'injecteur secondaire peut entourer l'injecteur primaire du couple.

Suivant une forme de réalisation avantageuse, l'injecteur primaire du couple est entouré de l'injecteur secondaire du couple.

Suivant une forme de réalisation particulière, l'injecteur primaire et l'injecteur secondaire du couple sont concentriques. Toutefois, dans certains cas, un arrangement non-concentrique peut être utile.

Il est à noter qu'une telle configuration en couple n'exclut pas la présence d'autres éléments et en particulier la présence d'un ou plusieurs autres injecteurs dans ou autour l'un ou l'autre des injecteurs du couple.

Par exemple, suivant une forme de réalisation particulière, le fluide peut être un comburant gazeux, tel qu'un gaz contenant au moins 80%vol et de préférence au moins 90%vol d'oxygène. L'injecteur primaire du couple se situe au centre et est entouré par l'injecteur secondaire du couple, de préférence de manière concentrique. Un injecteur pour l'injection de combustible dans la zone de combustion se situe entre l'injecteur primaire et l'injecteur secondaire du couple, de manière à ce que l'injecteur de combustible entoure l'injecteur primaire de comburant et est entouré de l'injecteur secondaire de comburant, l'ensemble fait ainsi partie d'un brûleur pour la combustion (au moins partielle) du combustible avec le comburant et dans lequel la section d'écoulement de l'injecteur secondaire et donc également la répartition du comburant entre le débit primaire et le débit secondaire sont réglées par le système de contrôle au moyen du système de réglage en fonction de la pression gazeuse ou la variation de pression gazeuse dans la chambre de l'ensemble détectée par le détecteur de pression.

Suivant une autre forme de réalisation analogue, le fluide est un combustible gazeux, tel que le gaz naturel. L'injecteur primaire du couple se situe au centre et est entouré par l'injecteur secondaire, de préférence de manière concentrique. Un injecteur pour l'injection de comburant dans la zone de combustion se situe entre l'injecteur primaire et l'injecteur secondaire du couple, de manière à ce que l'injecteur de comburant entoure l'injecteur primaire de combustible et est entouré de l'injecteur secondaire de combustible. Le comburant est de préférence gaz contenant au moins 80%vol et encore de préférence au moins 90%vol d'oxygène. L'ensemble fait ainsi partie d'un brûleur pour la combustion (au moins partiel) du combustible avec le comburant et dans lequel la section d'écoulement de l'injecteur secondaire et donc également la répartition du combustible entre le débit primaire et le débit secondaire de combustible sont réglées par le système de contrôle au moyen du système de réglage en fonction de la pression gazeuse ou la variation de pression gazeuse dans la chambre de l'ensemble détectée par le détecteur de pression.

L'ensemble suivant l'invention peut comporter un seul injecteur primaire et un seul injecteur secondaire et en particulier un seul couple d'un injecteur primaire avec un injecteur secondaire. Suivant une forme de réalisation alternative, l'ensemble suivant l'invention comporte plusieurs injecteurs primaires et/ou plusieurs injecteurs secondaires et en particulier plusieurs couples d'un injecteur primaire avec un injecteur secondaire.

Suivant un mode de réalisation particulier, le au moins un injecteur secondaire de l'ensemble est espacé du au moins un injecteur primaire de l'ensemble sans que le au moins un injecteur primaire de l'ensemble entoure un injecteur secondaire de l'ensemble et sans que le au moins un injecteur secondaire de l'ensemble entoure un injecteur primaire de l'ensemble.

Dans ce cas, le au moins un injecteur primaire peut notamment s'étendre dans un premier plan, tandis que le au moins un injecteur secondaire s'étend dans un second plan, le second plan étant parallèle au premier plan. De cette manière, il est possible d'injecter le débit primaire et le débit secondaire de l'agent gazeux de combustion dans la zone de combustion selon deux plans parallèles.

Suivant une forme de réalisation alternative, le au moins un injecteur primaire s'étend dans un premier plan et le au moins un injecteur secondaire s'étend dans un second plan, le premier plan et le deuxième plan se coupant en aval desdits injecteurs primaires et secondaires, c'est-à-dire à l'intérieur de la zone de combustion dans lequel l'agent gazeux de combustion est injecté. L'ensemble suivant l'invention peut comporter au moins deux injecteurs primaires et/ou au moins deux injecteurs secondaires, de préférence au moins deux injecteurs primaires et au moins deux injecteurs secondaires. Ceci est notamment avantageux dans le cas où, comme décrit ci-dessus, le au moins un injecteur primaire s'étend dans un premier plan et le au moins un injecteur secondaire s'étend dans un second plan différent du premier plan.

Pour l'injection de l'agent gazeux dans la zone de combustion, l'entrée de l'ensemble, qui est également l'entrée de la chambre de l'ensemble, est fluidiquement reliée à une source de combustible gazeux, de préférence à une source de combustible gazeux choisi parmi le gaz naturel, le biogaz, le propane, le butane, les gaz résiduels de procédés sidérurgiques ou de reformage du méthane, l'hydrogène, tout mélange desdits combustibles gazeux, ou à une source d'un comburant gazeux, ayant de préférence une teneur en oxygène de 21 à 100%vol, de préférence supérieure à 21%vol et notamment d'au moins 80%vol, encore de préférence au moins 90%vol.

Une telle source peut être un réservoir de l'agent gazeux sous forme gazeuse ou sous forme liquéfiée, un conduit d'alimentation transportant ledit agent gazeux ou un générateur dudit agent gazeux.

L'invention concerne également une installation comportant plusieurs ensembles suivant l'une quelconque des formes de réalisation décrites ci-dessus. Dans ce cas, il peut être préférable que cette installation comporte un système de contrôle commun apte à piloter, préférentiellement indépendamment, le système de réglage de chaque ensemble de l'installation en fonction de la pression gazeuse ou la variation de pression gazeuse détectée par le détecteur de pression dudit ensemble.

Comme indiqué ci-dessus, l'ensemble peut être incorporé dans un brûleur.

Un tel brûleur suivant l'invention comprend donc un ensemble suivant l'une quelconque des formes de réalisation ci-dessus pour l'injection dans une zone de combustion d'un agent gazeux de combustion choisi parmi un combustible gazeux et un comburant gazeux.

Un tel brûleur comporte typiquement également au moins un injecteur additionnel pour l'injection d'un fluide additionnel dans la zone de combustion. En règle générale, quand l'agent gazeux injecté par l'ensemble est un combustible gazeux, le au moins un injecteur additionnel est adapté pour l'injection d'un comburant gazeux dans la zone de combustion et quand l'agent gazeux injecté par l'ensemble est un comburant gazeux, le au moins un injecteur additionnel est adapté pour l'injection d'un combustible (gazeux ou non-gazeux) dans la zone de combustion.

Suivant une forme de réalisation, le brûleur comporte un bloc avec une face d'entrée et une face de sortie à l'opposé de la face d'entrée. La zone de combustion se trouve en aval de la face de sortie.

Contrairement à l'ensemble, le bloc est typiquement réalisé en matériau réfractaire, tel qu'un ciment, ou un matériau de type électrofondu, ou un matériau pressé, composé principalement d'alumine et/ou de zircone et/ou de silice et/ou de magnésie ou d'un mélange de ces composants dans des proportions variées en fonction du procédé d'application.

L'ensemble est alors attaché à la face d'entrée du bloc de manière à ce que les injecteurs du brûleur, et donc aussi les injecteurs de l'ensemble, se positionnent dans une ou plusieurs perforations qui traversent le bloc de la face d'entrée jusqu'à la face de sortie.

Ainsi, un brûleur suivant l'invention peut, par exemple comporter un tel bloc avec une ou plusieurs premières perforations qui se terminent à un premier niveau dans la face de sortie du bloc ainsi qu'une ou plusieurs perforations additionnelles qui se terminent dans la face de sortie à un deuxième niveau situé en-dessous ou au-dessus du premier niveau. L'ensemble comporte au moins deux et de préférence au moins trois injecteurs primaires et injecteurs secondaires pour le transport et l'injection de combustible gazeux dans la zone de combustion. Chacun des injecteurs primaires forme un couple avec un des injecteurs secondaires. Suivant une forme de réalisation, chacun des injecteurs primaires entoure un des injecteurs secondaires. Suivant une forme de réalisation préférée, chacun des injecteurs secondaires entoure un des injecteurs primaires. Ces couples, par exemple en triples exemplaires, se positionnent dans la ou les premières perforations qui se terminent au premier niveau. Le brûleur comporte également plusieurs injecteurs additionnels pour le transport et l'injection de comburant dans la zone de combustion. Lesdits injecteurs additionnels se positionnent dans le ou les passages additionnels du bloc de manière à permettre l'injection de comburant dans la zone de combustion au-dessus ou en-dessous le combustible gazeux. Les injecteurs additionnels peuvent s'étendre dans un plan parallèle au plan des couples d'un injecteur primaire avec un injecteur secondaire. Suivant une autre forme de réalisation, les injecteurs additionnels peuvent définir un plan d'injection du comburant qui coupe le plan des couples dans la zone de combustion en aval de la face de sortie où le comburant injecté par les injecteurs additionnels se mélange et réagit avec le combustible injecté par les couples.

Comme déjà indiqué ci-dessus, d'autres et en particulier un ou plusieurs injecteurs autres due l'injecteur primaire et l'injecteur secondaire du couple peuvent être présents dans ou autour l'un ou l'autre de l'injecteur primaire et l'injecteur secondaire du couple.

Suivant une première forme de réalisation, le ou les passages additionnels se terminent dans la face de sortie du bloc au-dessus du ou des premiers passages. Suivant une autre forme de réalisation, le ou les passages additionnels se terminent dans la face de sortie du bloc en-dessous du ou des premiers passages.

Suivant une troisième forme de réalisation, le bloc comporte un ou plusieurs passages additionnels qui se terminent dans la face de sortie à un niveau situé au-dessus du premier niveau et dans lequel ou lesquels se trouvent au moins deux et de préférence au moins trois injecteurs additionnels pour le comburant, ainsi qu'un ou plusieurs passages additionnels qui se terminent dans la face de sortie du bloc en-dessous du premier niveau et dans lequel ou lesquels se trouvent également au moins deux et de préférence au moins trois injecteurs additionnels pour le comburant. Cette forme de réalisation permet d'injecter, selon les besoins du procédé, du comburant dans la zone de combustion au-dessus, en-dessous ou au-dessus et en dessous du combustible gazeux. L'invention concerne aussi un four comportant une zone de combustion interne et équipé d'au moins un ensemble suivant l'invention pour l'injection d'un agent gazeux de combustion choisi parmi les combustibles gazeux et les comburants gazeux dans ladite zone de combustion. Comme indiqué ci-dessus, le au moins un ensemble peut faire partie d'un brûleur suivant l'invention, auquel cas le four est équipé d'au moins un brûleur suivant l'invention.

La présente invention peut notamment avantageusement être mise en œuvre dans un four sélectionné parmi les fours de fabrication ou réchauffage de verre ou d'émaux, les fours de fabrication ou de recyclage ou de réchauffage de métaux tels que les fours rotatifs ou réverbères d'aluminium, de cuivre ou de plomb, de fonte, d'acier, etc.

Un autre aspect de la présente invention est un procédé de combustion dans lequel un agent gazeux de combustion choisi parmi les combustibles gazeux et les comburants est injecté dans une zone de combustion au moyen d'un ensemble suivant l'invention, ledit ensemble pouvant faire partie d'un brûleur suivant l'invention.

Selon ce procédé, le détecteur de pression de chaque ensemble détecte la pression gazeuse ou une variation de la pression gazeuse dans la chambre de cet ensemble, le système de réglage de l'ensemble régule la section d'écoulement de son au moins un passage secondaire, et le système de contrôle pilote le système de réglage de manière à ce que la section d'écoulement du au moins un passage secondaire de chaque ensemble est régulée en fonction de la pression ou de la variation de pression détectée par le détecteur de pression de cet ensemble.

Comme déjà décrit ci-dessus dans le contexte de l'installation et du four suivant l'invention, dans le cas où plusieurs ensembles sont utilisés dans le procédé, chaque ensemble peut avoir son propre système de contrôle relié au détecteur de pression et au système de réglage, le système de contrôle pilotant le système de réglage de manière à ce que la section d'écoulement du au moins un passage secondaire est régulée en fonction de la pression ou de la variation de pression détectée par le détecteur de pression dudit ensemble. De manière souvent avantageuse, toutefois, un système de contrôle commun peut piloter le système de réglage de chaque ensemble en fonction de la pression ou de la variation de pression détectée par le détecteur de pression de l'ensemble en question. Comme également déjà indiqué précédemment, le système de réglage de l'ensemble peut être piloté de manière à ce que la pression gazeuse dans la chambre de l'ensemble se situe dans une zone de pression prédéterminée ou encore de manière à ce que la pression gazeuse dans la chambre de l'ensemble corresponde à une valeur prédéterminée.

L'agent gazeux de combustion injecté dans la zone de combustion au moyen de l'ensemble est un combustible gazeux choisi parmi le gaz naturel, le biogaz, le propane, le butane, les gaz résiduels de procédés sidérurgiques ou de reformage du méthane, l'hydrogène ou tout mélange des gaz mentionnés précédemment, ou un comburant gazeux, ayant de préférence une teneur en oxygène de 21 à 100%vol, de préférence supérieure à 21% vol et notamment d'au moins 80%vol, encore de préférence au moins 90%vol.

Le procédé suivant l'invention est notamment utile pour réaliser une combustion à l'intérieur d'une zone de combustion dans le contexte d'un procédé tel que la fabrication ou recyclage de verre ou d'émaux, la fabrication ou recyclage ou réchauffage de métaux tels que l'aluminium, le cuivre, le plomb, la fonte, l'acier, etc.

L'invention et ses avantages seront mieux compris à la lumière des exemples suivants : (référence étant faite aux figures 1 à 5) dans lesquelles :
- la figure 1 représente schématiquement un ensemble comportant un injecteur primaire (21) avec un injecteur secondaire (22) concentriques, l'injecteur secondaire (22) entourant l'injecteur primaire (21) ;
- la figure 2 représente schématiquement un ensemble comportant un injecteur primaire (21) avec un injecteur secondaire (22) concentriques, l'injecteur primaire (21) entourant l'injecteur secondaire (22) ;
- la figure 3 représente schématiquement un ensemble comportant un injecteur primaire (21) avec un injecteur secondaire (22) non concentriques, séparés par une distance,
- les figures 4 et 5 représentent schématiquement deux vues de l'ensemble incorporé dans un brûleur pour l'injection dans une zone de combustion (1) d'un agent gazeux de combustion.

Les figures 1, 2, et 3 montrent une chambre (11) d'entrée du fluide. L'injecteur primaire (21) est fluidiquement relié à la chambre (11) au moyen d'un passage primaire (23). L"injecteur secondaire est fluidiquement relié à la chambre (11) au moyen d'un passage secondaire (24). Le passage secondaire (24) présente une section d'écoulement réglable. Un système de réglage (32) permet de régler cette section d'écoulement du passage secondaire (24) grâce à un obturateur (33). Les figures 1, 2 et 3 montrent également un détecteur de pression (30) pour la détection d'une pression gazeuse ou d'une variation de pression gazeuse dans la chambre (11) ainsi qu'un système de contrôle (31) relié au détecteur de pression (30). Le système de contrôle est également relié au et pilote le système de réglage (32).

La figure 4 représente schématiquement un ensemble comportant trois injecteurs primaires (21) entourés chacun de son injecteur secondaire (22) concentrique, une chambre (11).

Les injecteurs primaires (21) sont fluidiquement reliés à la chambre (11) par les passages primaires (23). Les injecteurs secondaires (22) sont fluidiquement reliés à la chambre (11) par les passages secondaires (24). Le passage secondaire présente une section d'écoulement réglable. Un système de réglage (32) permet de régler cette section d'écoulement du passage secondaire (24) grâce à un obturateur (33). Un détecteur de pression (30) est présent pour la détection d'une pression ou d'une variation de pression gazeuse dans la chambre (11). Un système de contrôle (31) est relié au détecteur de pression (30). Ce système de contrôle est également relié au et pilote le système de réglage (32).

Dans les figures 4 et 5, le brûleur comportant un bloc (40) avec une face d'entrée (41) et une face de sortie (42) à l'opposé de la face d'entrée, ainsi que des injecteurs additionnels (50) pour l'injection d'un fluide additionnel dans la zone de combustion (1).

Le réglage automatique par système de rétroaction suivant la présente invention peut avantageusement être mis en œuvre dans différents procédés de combustion comme la production de verre.

Les fours de production de verre utilisent principalement de l'air préchauffé à plus de 1000°C comme comburant. Cet air chaud est obtenu au passage à travers des régénérateurs (empilement de briques réfractaires). Le volume de comburant injecté dans le four à ce niveau de température constitue une quantité de mouvement importante.

Au cours de la campagne d'un four, il peut s'avérer nécessaire d'augmenter la production au-delà de la capacité des régénérateurs qui ne peuvent fournir une quantité plus importante d'air chaud à cause de la limitation de la tirée des ventilateurs. Un problème similaire se présente quand l'état des briques ne permettant pas ou plus d'obtenir les températures de préchauffage voulues. L'installation de brûleusr opérant avec un comburant riche en oxygène (oxy-brûleur) apparaît alors comme une solution particulièrement adaptée. Ces brûleurs sont généralement installés dans les ouvertures disponibles près des régénérateurs. L'oxy-combustion (c'est-à-dire la combustion avec un comburant contenant au mons 80%vol et de préférence au moins 90%vol d'oxygèner) générant un volume de fumées 4 fois plus faible que la combustion à l'air et avec une efficacité au moins équivalente, les flammes issues des oxy-brûleurs (ci-après « flammes oxy » sont très perturbées par les flammes, dit « flammes aéro », issues des régénérateurs opérant à l'air chaud, du fait de la plus faible quantité de mouvement des flammes oxy. Ces perturbations peuvent créer des interférences de la flamme oxy avec la matière solide en fusion et des imbrûlés et ainsi des problèmes de qualité du verre ou d'efficacité énergétique. Ces problèmes sont d'autant plus important lorsque la puissance (et donc les débits des agents de combustion) des oxy-brûleurs est réduite pour des phases d'augmentation de production plus faibles. Il est donc primordial de maximiser l'impulsion ou quantité de mouvement des flammes oxy dans toute la gamme de puissance des oxy-brûleurs.

Des systèmes comme ceux décrit dans le document EP 2143999 permettent un réglage manuel du débit de combustible gazeux entre deux injections (primaires et secondaires) afin de maximiser l'impulsion du combustible et ainsi garantir la stabilité de la flamme de l'oxy-brûleur. Néanmoins ces systèmes manuels requièrent un ajustement constant de la part des opérateurs de la répartition des fluides, sans pouvoir facilement évaluer en temps réel l'impact de ces réglages sur le procédé. Pour éviter ces réglages et tous problèmes de qualité, les opérateurs règlent le plus souvent la puissance sur les brûleurs air (régénérateur) entrainant une surconsommation d'oxygène et une augmentation des coûts de production.

La présente invention peut avantageusement être utilisé dans ce cas en définissant une plage de pression prédéfinie ou une pression prédéfinie permettant d'assurer une répartition automatique de débit entre les injections primaires et secondaires de façon à maximiser l'impulsion de la flamme oxy quel que soit le débit total de combustible.

Par exemple, dans le cas d'une augmentation de production de 4%, la puissance d'un oxy-brûleur peut être de 800 kW alors que pour une augmentation de production de 8%, la puissance d'un oxy-brûleur peut être de 1,8 MW. Il a été déterminé qu'une pression de 300 mbarg au niveau de la chambre de distribution entre les deux injections de combustibles permet d'assurer une flamme très stable aussi bien à 800 kW qu'à 1800 kW. Le réglage automatique suivant l'invention de la distribution du combustible en fonction de la pression gazeuse dans la chambre lorsque la puissance varie permettra ainsi d'optimiser les coûts de production, de limiter les défauts de qualité et d'optimiser la consommation énergétique.

## Revendications

1. Ensemble pour l'injection dans une zone de combustion d'un agent gazeux de combustion choisi parmi les combustibles gazeux et les comburants gazeux, l'ensemble comportant :
• une chambre (11) ayant une entrée par laquelle l'agent est introduit dans l'ensemble,
• au moins un injecteur primaire (21) pour le transport d'un débit primaire de l'agent de la chambre (11) vers la zone de combustion (1) et pour l'injection dudit débit primaire dans la zone de combustion (1), ledit au moins un injecteur primaire étant fluidiquement relié à la chambre (11) au moyen d'au moins un passage primaire (23),
• au moins un injecteur secondaire (22) pour le transport d'un débit secondaire de l'agent de la chambre (11) vers la zone de combustion (1) et pour l'injection dudit débit secondaire dans la zone de combustion, ledit au moins un injecteur secondaire étant fluidiquement relié à la chambre au moyen d'au moins un passage secondaire (24),
et un système de réglage (31) pour le réglage d'une section d'écoulement du au moins un passage secondaire,
**caractérisé en ce que** ledit ensemble comporte également :
• un détecteur de pression (30) pour la détection d'une pression gazeuse ou d'une variation de pression gazeuse dans la chambre,
et
• un système de contrôle (32) relié au détecteur de pression et au système de réglage, le système de contrôle pilotant le système de réglage de manière à ce que la section d'écoulement du au moins un passage secondaire est régulée en fonction de la pression ou de la variation de pression détectée par le détecteur de pression.

2. Ensemble suivant la revendication 1, dans lequel le système de contrôle pilote le système de réglage de manière à ce que la pression gazeuse dans la chambre se situe dans une zone de pression prédéterminée ou de manière à ce que la pression gazeuse dans la chambre correspond à une valeur prédéterminée par le réglage de la section d'écoulement du au moins un passage secondaire.

3. Ensemble suivant l'une quelconque des revendications précédentes, dans lequel le système de réglage est muni d'au moins un obturateur (33) apte à régler la section d'écoulement du au moins un passage secondaire.

4. Ensemble suivant l'une quelconque des revendications précédentes, comportant au moins un couple d'un injecteur primaire avec un injecteur secondaire, couple dans lequel l'un de l'injecteur primaire et l'injecteur secondaire entoure l'autre de l'injecteur primaire et l'injecteur secondaire.

5. Ensemble suivant l'une quelconque des revendications précédentes, comportant au moins deux injecteurs primaires et/ou au moins deux injecteurs secondaires, de préférence au moins deux injecteurs primaires et au moins deux injecteurs secondaires.

6. Installation comportant plusieurs ensembles suivant l'une quelconque des revendications précédentes, l'installation comportant de préférence un système de contrôle commun qui est relié aux détecteur de pression de chaque ensemble et qui est apte à piloter le système de réglage de chaque ensemble en fonction de la pression gazeuse ou de la variation de pression gazeuse détectée par le détecteur de pression dudit l'ensemble.

7. Brûleur comprenant un ensemble suivant l'une quelconque des revendications 1 à 5 pour l'injection dans une zone de combustion d'un agent gazeux de combustion choisi parmi un combustible gazeux et un comburant gazeux et au moins un injecteur additionnel pour l'injection d'un fluide additionnel dans la zone de combustion.

8. Brûleur suivant la revendication 7, comprenant un bloc (40) avec une face d'entrée (41) et une face de sortie (42) à l'opposé de la face d'entrée (41), brûleur dans lequel l'ensemble est attaché à la face d'entrée (41) du bloc (40) de manière à ce que les injecteurs du brûleur se positionnent dans un ou plusieurs perforations traversant le bloc de la face d'entrée jusqu'à la face de sortie.

9. Brûleur suivant la revendication 8, dans lequel les injecteurs primaires et secondaires de l'ensemble forment des couples d'un injecteur primaire avec un injecteur secondaire, les couples étant positionnés dans au moins une première perforation du bloc (40) et le au moins un injecteur additionnel étant positionné dans au moins une perforation additionnelle du bloc (40).

10. Brûleur suivant la revendication 9, comportant au moins deux couples et au moins deux injecteurs additionnels, dans lequel les couples définissent un premier plan d'injection du fluide et dans lequel les injecteurs définissent un deuxième plan d'injection du fluide additionnel différent du premier plan, le deuxième plan étant parallèle au premier plan ou orienté de manière à couper le premier plan dans la zone de combustion en aval de la face de sortie (42).

11. Four comportant une zone de combustion interne et comportant au moins un ensemble suivant l'une quelconque des revendications 1 à 5 pour l'injection d'un agent gazeux de combustion choisi parmi les combustibles gazeux et les comburants gazeux dans la zone de combustion interne du four, le au moins un ensemble faisant optionnellement partie d'un brûleur suivant l'une quelconque des revendications 7 à 10.

12. Four suivant la revendication 11 comportant plusieurs ensembles, le four comportant de préférence un système de contrôle commun qui est relié aux détecteur de pression de chaque ensemble et qui est apte à piloter le système de réglage de chaque ensemble en fonction de la pression gazeuse ou de la variation de pression gazeuse détectée par le détecteur de pression dudit l'ensemble.

13. Procédé de combustion dans lequel un agent gazeux de combustion choisi parmi les combustibles gazeux et les comburants est injecté dans une zone de combustion au moyen d'un ensemble suivant l'une quelconque des revendications 1 à 5, ledit ensemble faisant optionnellement partie d'un brûleur suivant l'une quelconque des revendications 7 à 10, procédé dans lequel :
• le détecteur de pression de l'ensemble détecte la pression gazeuse dans la chambre de l'ensemble,
• le système de réglage de l'ensemble régule la section d'écoulement du au moins un passage secondaire, et
• le système de contrôle de l'ensemble pilote le système de réglage de l'ensemble de manière à ce que la section d'écoulement du au moins un passage secondaire est régulée en fonction de la pression ou de la variation de pression détectée par le détecteur de pression de l'ensemble.

14. Procédé suivant la revendication 13, dans lequel le système de contrôle pilote le système de réglage de manière à ce que la pression gazeuse dans la chambre se trouve dans une zone de pression prédéterminée ou de manière à ce que la pression gazeuse dans la chambre de l'ensemble correspond à une valeur prédéterminée par le réglage de la section d'écoulement du au moins un passage secondaire de l'ensemble.

15. Procédé suivant l'une des revendications 13 et 14, dans lequel l'agent gazeux de combustion est un combustible gazeux choisi parmi le gaz naturel, le biogaz, le propane, le butane, les gaz résiduels de procédés sidérurgiques ou de reformage du méthane, l'hydrogène ou tout mélange d'au moins deux de ces combustibles gazeux ou un comburant gazeux ayant une teneur en oxygène de 21 à 100%vol, de préférence supérieure à 21%vol et notamment d'au moins 80%vol, encore de préférence au moins 90%vol.

## Patentansprüche

1. Anordnung für die Injektion eines gasförmigen Brennmittels, das aus gasförmigen Brennstoffen und gasförmigen Sauerstoffträgern ausgewählt ist, in eine Verbrennungszone, wobei die Anordnung Folgendes umfasst:
• eine Kammer (11), die einen Eintritt aufweist, durch den das Mittel in die Anordnung eingeführt wird,
• mindestens einen ersten Injektor (21) für den Transport einer ersten Menge des Mittels von der Kammer (11) zu der Verbrennungszone (1) und für die Injektion der ersten Menge in die Verbrennungszone (1), wobei der mindestens eine erste Injektor mittels mindestens eines ersten Durchgangs (23) mit der Kammer (11) fluidisch verbunden ist,
• mindestens einen zweiten Injektor (22) für den Transport einer zweiten Menge des Mittels von der Kammer (11) zu der Verbrennungszone (1) und für die Injektion der zweiten Menge in die Verbrennungszone, wobei der mindestens eine zweite Injektor mittels mindestens eines zweiten Durchgangs (24) mit der Kammer fluidisch verbunden ist,
und ein Einstellsystem (31) für die Einstellung eines Strömungsquerschnitts des mindestens einen zweiten Durchgangs,
**dadurch gekennzeichnet, dass** die Anordnung außerdem Folgendes umfasst:
• einen Druckdetektor (30) für die Detektion eines Gasdrucks oder einer Gasdruckveränderung in der Kammer und
• ein Steuersystem (32), das mit dem Druckdetektor und dem Einstellsystem verbunden ist, wobei das Steuersystem das Einstellsystem so ansteuert, dass der Strömungsquerschnitt des mindestens einen zweiten Durchgangs in Abhängigkeit von dem Druck oder der Druckveränderung, der/die durch den Druckdetektor detektiert wird, eingestellt wird.

2. Anordnung nach Anspruch 1, wobei das Steuersystem das Einstellsystem so ansteuert, dass sich der Gasdruck in der Kammer in einem vorgegebenen Druckbereich befindet, oder so ansteuert, dass der Gasdruck in der Kammer einem Wert entspricht, der durch die Einstellung des Strömungsquerschnitts des mindestens einen zweiten Durchgangs vorgegeben wird.

3. Anordnung nach einem der vorhergehenden Ansprüche, wobei das Einstellsystem über mindestens ein Absperrorgan (33) verfügt, das dazu fähig ist, den Strömungsquerschnitt des mindestens einen zweiten Durchgangs einzustellen.

4. Anordnung nach einem der vorhergehenden Ansprüche, die mindestens ein Paar aus einem ersten Injektor und einem zweiten Injektor umfasst, wobei bei dem Paar einer von dem ersten Injektor und dem zweiten Injektor den anderen von dem ersten Injektor und dem zweiten Injektor umgibt.

5. Anordnung nach einem der vorhergehenden Ansprüche, die mindestens zwei erste Injektoren und/oder mindestens zwei zweite Injektoren, vorzugsweise mindestens zwei erste Injektoren und mindestens zwei zweite Injektoren umfasst.

6. Einrichtung, die mehrere Anordnungen nach einem der vorhergehenden Ansprüche umfasst, wobei die Einrichtung vorzugsweise ein gemeinsames Steuersystem umfasst, das mit den Druckdetektoren jeder Anordnung verbunden ist und dazu fähig ist, das Einstellsystem jeder Anordnung in Abhängigkeit von dem Gasdruck oder der Gasdruckveränderung, der/die durch den Druckdetektor der Anordnung detektiert wird, anzusteuern.

7. Brenner, der eine Anordnung nach einem der Ansprüche 1 bis 5 für die Injektion eines gasförmigen Brennmittels, das aus einem gasförmigen Brennstoff und einem gasförmigen Sauerstoffträger ausgewählt ist, in eine Verbrennungszone und mindestens einen zusätzlichen Injektor für die Injektion eines zusätzlichen Fluids in die Verbrennungszone beinhaltet.

8. Brenner nach Anspruch 7, der einen Block (40) mit einer Eintrittsseite (41) und einer Austrittsseite (42) gegenüber der Eintrittsseite (41) beinhaltet, wobei in dem Brenner die Anordnung so an der Eintrittsseite (41) des Blocks (40) angebracht ist, dass sich die Injektoren des Brenners in einer oder mehreren Bohrungen, die den Block von der Eintrittsseite bis zur Austrittsseite durchqueren, befinden.

9. Brenner nach Anspruch 8, wobei die ersten und zweiten Injektoren der Anordnung Paare aus einem ersten Injektor und einem zweiten Injektor bilden, wobei sich die Paare in mindestens einer ersten Bohrung des Blocks (40) befinden und sich der mindestens eine zusätzliche Injektor in mindestens einer zusätzlichen Bohrung des Blocks (40) befindet.

10. Brenner nach Anspruch 9, der mindestens zwei Paare und mindestens zwei zusätzliche Injektoren umfasst, wobei die Paare eine erste Injektionsebene des Fluids definieren und wobei die Injektoren eine zweite Injektionsebene des zusätzlichen Fluids definieren, die sich von der ersten Ebene unterscheidet, wobei die zweite Ebene zu der ersten Ebene parallel ist oder so ausgerichtet ist, dass sie die erste Ebene in der Verbrennungszone stromabwärts der Austrittsseite (42) schneidet.

11. Ofen, der eine interne Verbrennungszone umfasst und der mindesten eine Anordnung nach einem der Ansprüche 1 bis 5 für die Injektion eines gasförmigen Brennmittels, das aus gasförmigen Brennstoffen und gasförmigen Sauerstoffträgern ausgewählt ist, in die interne Verbrennungszone des Ofens umfasst, wobei die mindestens eine Anordnung optional Teil eines Brenners nach einem der Ansprüche 7 bis 10 ist.

12. Ofen nach Anspruch 11, der mehrere Anordnungen umfasst, wobei der Ofen vorzugsweise ein gemeinsames Steuersystem umfasst, das mit den Druckdetektoren jeder Anordnung verbunden ist und dazu fähig ist, das Einstellsystem jeder Anordnung in Abhängigkeit von dem Gasdruck oder der Gasdruckveränderung, der/die durch den Druckdetektor der Anordnung detektiert wird, anzusteuern.

13. Verbrennungsverfahren, bei dem ein gasförmiges Brennmittel, das aus gasförmigen Brennstoffen und gasförmigen Sauerstoffträgern ausgewählt ist, mittels einer Anordnung nach einem der Ansprüche 1 bis 5 in eine Verbrennungszone injiziert wird, wobei die Anordnung optional Teil eines Brenners nach einem der Ansprüche 7 bis 10 ist, wobei bei dem Verfahren:
• der Druckdetektor der Anordnung den Gasdruck in der Kammer der Anordnung detektiert,
• das Einstellsystem der Anordnung den Strömungsquerschnitt des mindestens einen zweiten Durchgangs einstellt und
• das Steuersystem der Anordnung das Einstellsystem der Anordnung so ansteuert, dass der Strömungsquerschnitt des mindestens einen zweiten Durchgangs in Abhängigkeit von dem Druck oder der Druckveränderung, der/die durch den Druckdetektor der Anordnung detektiert wird, eingestellt wird.

14. Verfahren nach Anspruch 13, wobei das Steuersystem das Einstellsystem so ansteuert, dass sich der Gasdruck in der Kammer in einem vorgegebenen Druckbereich befindet, oder so ansteuert, dass der Gasdruck in der Kammer der Anordnung einem Wert entspricht, der durch die Einstellung des Strömungsquerschnitts des mindestens einen zweiten Durchgangs der Anordnung vorgegeben wird.

15. Verfahren nach einem der Ansprüche 13 und 14, wobei das gasförmige Brennmittel ein gasförmiger Brennstoff, der aus Erdgas, Biogas, Propan, Butan, Restgasen aus Eisenhütten- oder Methanreformierungsverfahren, Wasserstoff oder jeder Mischung aus mindestens zwei dieser gasförmigen Brennstoffe ausgewählt ist, oder ein gasförmiger Sauerstoffträger, der einen Sauerstoffgehalt von 21 bis 100 Vol-%, vorzugsweise von größer als 21 Vol-% und insbesondere von mindestens 80 Vol-%, noch bevorzugter von mindestens 90 Vol-% aufweist, ist.

## Claims

1. Assembly for injecting a gaseous combustion agent into a combustion zone, which gaseous combustion agent is selected from gaseous fuels and gaseous oxidants, the assembly comprising:
• a chamber (11) having an inlet, through which the agent is introduced into the assembly;
• at least one primary injector (21) for conveying a primary flow of the agent from the chamber (11) toward the combustion zone (1) and for injecting said primary flow into the combustion zone (1), said at least one primary injector being fluidly connected to the chamber (11) by means of at least one primary passage (23);
• at least one secondary injector (22) for conveying a secondary flow of the agent from the chamber (11) toward the combustion zone (1) and for injecting said secondary flow into the combustion zone, said at least one secondary injector being fluidly connected to the chamber by means of at least one secondary passage (24);
and a regulating system (31) for regulating a flow section of the at least one secondary passage;
**characterized in that** said assembly also comprises:
• a pressure detector (30) for detecting a gas pressure or a variation in gas pressure in the chamber; and
• a control system (32) connected to the pressure detector and to the regulating system, the control system controlling the regulating system so that the flow section of the at least one secondary passage is regulated as a function of the pressure or of the variation in pressure detected by the pressure detector.

2. Assembly according to Claim 1, wherein the control system controls the regulating system so that the gas pressure in the chamber is located in a predetermined pressure zone or so that the gas pressure in the chamber corresponds to a value that is predetermined by regulating the flow section of the at least one secondary passage.

3. Assembly according to either one of the preceding claims, wherein the regulating system is provided with at least one valve (33) capable of regulating the flow section of the at least one secondary passage.

4. Assembly according to any one of the preceding claims, comprising at least one pair of a primary injector with a secondary injector, in which pair one from among the primary injector and the secondary injector surrounds the other one from among the primary injector and the secondary injector.

5. Assembly according to any one of the preceding claims, comprising at least two primary injectors and/or at least two secondary injectors, preferably at least two primary injectors and at least two secondary injectors.

6. Installation comprising a plurality of assemblies according to any one of the preceding claims, the installation preferably comprising a common control system that is connected to the pressure detector of each assembly and that is capable of controlling the regulating system of each assembly as a function of the gas pressure or of the variation in gas pressure detected by the pressure detector of said assembly.

7. Burner comprising an assembly according to any one of claims 1 to 5 for injecting a gaseous combustion agent into a combustion zone, which gaseous combustion agent is selected from a gaseous fuel and a gaseous oxidant, and at least one additional injector for injecting an additional fluid into the combustion zone.

8. Burner according to Claim 7, comprising a block (40) with an inlet face (41) and an outlet face (42) opposite the inlet face (41), in which burner the assembly is attached to the inlet face (41) of the block (40) so that the injectors of the burner are positioned in one or more perforations passing through the block of the inlet face to the outlet face.

9. Burner according to Claim 8, wherein the primary and secondary injectors of the assembly form pairs of a primary injector with a secondary injector, the pairs being positioned in at least one first perforation of the block (40) and the at least one additional injector being positioned in at least one additional perforation of the block (40).

10. Burner according to Claim 9, comprising at least two pairs and at least two additional injectors, wherein the pairs define a first injection plane for the fluid and wherein the injectors define a second injection plane for the additional fluid that is different from the first plane, the second plane being parallel to the first plane or being oriented so as to intersect the first plane in the combustion zone downstream of the outlet face (42).

11. Furnace comprising an internal combustion zone and comprising at least one assembly according to any one of Claims 1 to 5 for injecting a gaseous combustion agent into the internal combustion zone of the furnace, which gaseous combustion agent is selected from gaseous fuels and gaseous oxidants, the at least one assembly optionally forming part of a burner according to any one of Claims 7 to 10.

12. Furnace according to Claim 11 comprising a plurality of assemblies, the furnace preferably comprising a common control system that is connected to the pressure detector of each assembly and that is capable of controlling the regulating system of each assembly as a function of the gas pressure or of the variation in gas pressure detected by the pressure detector of said assembly.

13. Combustion method, wherein a gaseous combustion agent is injected into an internal combustion zone by means of an assembly according to any one of Claims 1 to 5, which gaseous combustion agent is selected from gaseous fuels and oxidants, said assembly optionally forming part of a burner according to any one of Claims 7 to 10, in which method:
• the pressure detector of the assembly detects the gas pressure in the chamber of the assembly;
• the system for regulating the assembly regulates the flow section of the at least one secondary passage; and
• the system for controlling the assembly controls the system for regulating the assembly so that the flow section of the at least one secondary passage is regulated as a function of the pressure or of the variation in pressure detected by the pressure detector of the assembly.

14. Method according to Claim 13, wherein the control system controls the regulating system so that the gas pressure in the chamber is located in a predetermined pressure zone or so that the gas pressure in the chamber of the assembly corresponds to a value that is predetermined by regulating the flow section of the at least one secondary passage of the assembly.

15. Method according to either of Claims 13 and 14, wherein the gaseous combustion agent is a gaseous fuel selected from natural gas, biogas, propane, butane, the residual gases of steel-making or methane-reforming methods, hydrogen or any mixture of at least two of these gaseous fuels, or is a gaseous oxidant with an oxygen content of 21 to 100 vol%, preferably greater than 21 vol%, and in particular at least 80 vol%, more preferably at least 90 vol%.
